# EUROPÄISCHE PATENTSCHRIFT

(11) **EP 0 155 514 B1**
(45) Veröffentlichungstag und Bekanntmachung des Hinweises auf die Patenterteilung: **08.06.1988**
(21) Anmeldenummer: 85101774.9
(22) Anmeldetag: 18.02.1985
(51) Int. Cl.: A24C 5/40, A24C 5/42

(54) **System zur Selbstverfertigung von Zigaretten, sowie Verfahren und Vorrichtung zur Herstellung einer Zigarette unter Verwendung des Systems**
System for making a cigarette, method and device using the system
Système pour la préparation d'une cigarette, procédé et dispositif en utilisant ce système

(30) Priorität: 29.02.1984 DE 3407461; 19.03.1984 DE 3410039
(43) Veröffentlichungstag der Anmeldung: 25.09.1985
(62) Teilanmeldung aus: 86111662.2
(73) Patentinhaber: Efka-Werke Fritz Kiehn GmbH, 78647 Trossingen (DE)
(72) Erfinder: Ruppert, Heinrich W., D-7218 Trossingen (DE); Gätschmann, Klaus G., D-7737 Bad Dürrheim (DE)
(74) Vertreter: Popp, Eugen, Dr.

(56) Entgegenhaltungen:
- DE-A- 3 149 584
- DE-A- 3 244 906
- DE-U- 8 309 186
- GB-A- 102 324
- NL-A- 6 703 935
- US-A- 3 822 710

## Beschreibung

Die Erfindung betrifft ein System zur Selbstverfertigung von Zigaretten gemäß dem Oberbegriff des Patentanspruches 1, sowie ein Verfahren und eine Vorrichtung zur Herstellung einer Zigarette unter Verwendung des Systems.

Die Herstellung von Zigaretten durch den Verbraucher ist in mannigfachen Formen seit langer Zeit bekannt. Dies gilt vor allem für das sogenannten Selbstdrehen von Zigaretten unter Verwendung von mit Klebrandgummierung versehenen Zigarettenpapier-Blättchen. Das Selbstdrehen von Zigaretten erfordert eines gewisse manuelle Gechicklichkeit und Zeitaufwand. Die Zigaretten selbst fallen selbst bei geübten Selbstdrehern hinsichtlich Größe (Durchmesser), Festigkeit (Prallheit) und Füllungsgrad über die Länge der Zigarette hin stark unterschiedlich an und bilden nur einen primitiven Ersatz für industriell hergestellte Zigaretten. Nachteilig ist beim manuellen Selbstdrehen auch das unvermeidlich Verbröseln von Tabak, worunter auch die Tabakausbeute leidet. Diesselben Probleme - wenn auch vermindert - treten auch bei Verwendung von Selbstdreh-Geräten auf.

Eine Erleichterung für das Selbstdrehen von Zigaretten erhoffte man sich offensichtlich durch die Bereitstellung eines Tabakerzeugnisses gemäß der NL-A-6 703 935, nämlich bestehend aus einer der Tabakfüllung einer fertigen Zigarette angepaßten Tabakportion, deren Mantelfläche aus einer Umhüllung aus vollständig durch Rauchen konsumierbarem Material gebildet ist, wobei die Umhüllung so luftdurchlässig ist, daß die Tabakportion als solche nicht wie eine Zigarette rauchbar ist. Um diese Tabakportion sollte unter Herstellung einer rauchbaren Zigarette ein herkömmliches Zigarettenpapierblättchen herumgewickelt und in an sich bekannter Weise verklebt werdne. Diese Art des Selbstdrehens von Zigaretten ist nicht praktikabel, da es nahezu unmöglich ist - und zwar auch für geübte Selbstdreher - das Zigarettenpapier in dichter Anlage um die Tabakportion herumzuwickeln und zu halten. Das Zigarettenpapier hat nämlich stets die Neigung, sich wieder flach auszubreiten. Es läßt sich daher nicht vermeiden, daß die beim Herumwickeln des Zigarettenpapierblättchens erhaltene Hülse einen merklich größeren und über die Länge der Tabakportion auch variierenden Durchmesser als die Tabakportion aufweist. Die Folge davon ist, daß unzulässige Nebenluftkanäle entstehen, durch die das Zigarettenpapier unkontrolliert abbrennt und die Zigarette nicht mehr oder nur noch bedingt sowie qualitativ stark unterschiedlich rauchbar ist. Dies ist auch sicherlich der Grund dafür, daß das bekannte System keinen Eingang in die Praxis gefunden hat, obwohl schon seinerzeit und bis heute sowohl aus steuerrechtlicher aus auch handhabungstechnischer Sicht ein starkes Bedürfnis für eine erleichterte Selbstherstellung von Zigaretten besteht. Im übrigen sind herkömmliche Zigarettenpapierblättchen längsgefaltet. Diese Längsfaltung geht beim Herumwickeln des Zigarettenpapierblättchens um die Tabakportion nicht ganz verloren, so daß sich auch dadurch bedingt ein unzulässiger Nebenluftkanal nicht vermeiden läßt. Das bekannte System nach der NL-A-6 703 935 stellt sich demnach insgesamt als nachteiliger dar als das herkömmliche Selbstdrehen mit losem Tabak.

Als grundsätzlich andere Art der Selbstherstellung von Zigaretten kennt man das Selbststopfen von Zigaretten. Es gibt eine Reihe von mehr oder weniger komfortablen Vorrichtungen zum Stopfen von Zigarettenleerhülsen (üblicherweise mit Filterstück) mit Tabak, wobei allen gebräuchlichen Vorrichtungen eine längliche Preßkammer gemeinsam ist, die einerseits von einem etwa halbrunden festen Wandteil und andererseits von einer entgegengesetzt halbrunden Fläche eines bewegbaren Preßbalkens begrenzt ist, mittels dem die Preßkammer nach Befüllen mit Tabak unter Herstellung eines strangartigen Tabakvorrats verschließbar ist. Am einen stirnseitigen Ende der Preßkammer ist eine Aufstecktülle zum Ansetzen und Aufstecken einer leeren Zigarettenhülse vorgesehen. Am entgegengesetzten Ende wird die Preßkammer durch einen kolbenartigen Tabak-Ausstoßschieber begrenzt, mittels dem der Tabakvorrat aus der Preßkammer in die Zigarettenhülse überführt werden kann (vgl. z. B. DE-A-2 833 681; DE-C-2 139 242; DE-C-2 064 641; AT-A-146 213; FR-A-427 582; US-A-638 904 oder DE-A-3 135 700). Zur Erhöhung der Funktionssicherkeit kann an dem wirksamen Ende des Ausstoßschiebers noch ein halbschalenförmiger Löffel befestigt sein, der die Überführung des Tabakvorrats aus der Preßkammer in die Zigarettenhülse unter gleichzeitiger Erhaltung der Stabilität derselben unterstützt.

Diese bekannten Stopfgeräte haben sich in der Praxis mehr oder weniger gut bewährt. Es haften ihnen jedoch der Nachteil an, daß die Anschaffungskosten für die Erstausstattung aufgrund der zum Teil recht aufwendigen Konstruktion und Mechanik zur Bedienung des Ausstoßschiebers relativ hoch sind, so daß diesbezüglich eine gewisse Hemmschwelle beim Verbraucher überwunden werden muß. Des weiteren läßt sich bei der Befüllung der Preßkammer eine gewisse Verunreinigung der Hände des Benutzers sowie der Umgebung mit Tabakresten bzw. -bröseln nicht vermeiden, die zum Teil als störend empfunden wird und den Benutzer oftmals von der Benutzung desselben abhält. Schließlich ist durch die manuelle Befüllung ein stets gleichbleibender Füllgrad der Preßkammer und damit der Zigarettenhülse nicht möglich. Die auf diese Weise selbst gestopften Zigaretten zeichnen sich daher durch unterschiedliches Rauchverhalten, nämlich unterschiedlichen Zug, Geschmack und unterschiedlich lange Abrauchdauer aus. Insofern verhält sich die selbst gestopfte Zigarette ähnlich wie die selbst gedrehte Zigarette. Auch ist der Schadstoffgehalt der in herkömmlicher Weise selbst gestopften bzw. selbst gedrehten Zigarette stark unterschiedlich und unkontrolliert entsprechend den unterschiedlichen Füllgraden der Zigarettenhülse.

Aus der CA-A-771 426 ist eine Vorrichtung zum Überführen eines Tabakvorrats aus einer zylindrischen Umhüllung in eine Hilfsverpackung bekannt, die in Pfeifen einsetzbar sein soll. Auf diese Weise soll das manuelle Pfeifenstopfen vermieden werden. Auch soll das Reinigen der Pfeifen durch bloßes Entfernen der Hilfsverpackung mit den Rauchresten erleichtert werden.

Aus der US-A-1 165 000 ist es bekannt, vorportionierten Tabakvorrat für Pfeifen zur Verfügung zu stellen, wobei die einzelnen Tabakportionen jeweils mit einer Umhüllung aus rauchbarem Material umgeben sind, das jedoch die übliche Luftdurchlässigkeit von Zigarettenpapier aufweist, so daß die Tabakportionen bei entsprechender Längendimensionierung an sich rauchbar wären.

Im übrigen sind die bekannten Tabakportionen ausschließlich für Tabakpfeifen bestimmt und geeignet derart, daß es im Hinblick auf die fehlende Gleichmäßigkeit des Tabakaufnahmeraumes von Pfeifen erforderlich ist, die Tabakportionen im Querschnitt kleiner zu dimensionieren, um sie dann mittels Fingerdruck dem Aufnahmeraum im Querschnitt anzupassen. Erst dann ist eine so "gestopfte" Pfeife rauchbar.

Eine derartige Vorgehensweise wäre bei einer Umhüllung von Tabakportionen mit Zigarettenpapier wegen der geringen Festigkeit derselben nicht möglich.

Ganz ähnlich verhält es sich mit dem vorportionierten Pfeifen-Tabakvorrat nach der DE-A-822 964, US-A-1 144 824 und US-A-1 989 130.

Die DE-A-143 462 betrifft wiederum einen vorportionierten Tabakvorrat für Pfeifen, wobei das Rauchgut in feuchtem bzw. erwärmtem Zustand in die Form einer Patrone gebracht ist, in welch letzterer die Tabakschichten etwa rechtwinklig zur Längsachse der Patrone liegen, so daß nach dem Trocken bzw.

Erkalten der Patrone innerhalb derselben Luftkanäle entstehen, welche ebenfalls rechtwinklig zur Patronenachse verlaufen. Dadurch soll der Raucher bis zur vollständigen Erschöpfung der Patrone innerhalb eines Pfeifenkopfes den Geruch und Geschmack einer frisch gestopften Pfeife haben, da die Verbrennungsgase niemals durch den unverbrannten Tabak ziehen können, sondern seitlich von letzterem abgeleitet werden. Eine derart konzipierte Tabakpatrone wäre zur Befüllung der äußerst labilen Zigarettenpapierhülse vollkommen ungeeignet. Bei dichter Anlage der Tabakblätter am Zigarettenpapier wäre die Zigarette nämlich nicht ziehbar; bei weniger dichter Anlage würde die Gefahr bestehen, daß die Tabakblätter aus der Zigarettenpapierhülse herausfallen. Demnach kann die bekannte Tabakportion allenfalls zum Stopfen eines festen Pfeifenkopfes verwendet werden, der beim Rauchen stets senkrecht mit der Öffnung nach oben gehalten wird.

Erwähnt sei schließlich noch die US-A-439 004, die eine rauchbare Zigarette betrifft, wobei die Umhüllung aus Zigarettenpapier mit - zwangsläufig (andernfalls wäre die Zigarette nicht rauchbar!) - kleinen Perforationen versehen ist, durch die hindurch kalte Umgebungsluft beigemischt werden soll.

Zur Behebung der genannten Mängel auf dem Gebiet des Zigarettenstopfens wird sowohl in dem DE-U-8 326 921 als auch in dem DE-U-8 309 186 ein Tabakerzeugnis zur Selbstverfertigung von Zigaretten durch den Verbraucher vorgeschlagen, das gekennzeichnet ist durch ein als solches nicht rauchbres Vorfabrikat in Form einer fabrikatorisch vorgefertigten Tabakpatrone bestehend aus einer stirnseitig offenen, mit ihrem Durchmesser der Zigarettenpapierhülse der fertigen Zigaretten angepaßten Stranghülle und einer strangartigen, jeweils einer Zigarettenportion entsprechenden, Tabakfüllung, welche durch einen zugeordneten, dem Innendurchmesser der Stranghülse angepaßten Kolben aus der Stranghülle in eine leere Zigarettenpapierhülse übertragbar ist. Dieses Tabakerzeugnis eignet sich sowohl zur Verwendung in Verbindung mit herkömmlichen Selbststopf-Zigarettenhülsen als auch in Verbindung mit herkömmlichen Selbstdreher-Zigarettenpapierblättchen. Nach dem Grundgedanken dieses Vorschlages wird dem Verbraucher eine genau dosierte, nämlich der Füllmenge einer herkömmlichen, industriellen Konsumzigarette entsprechende Tabakmenge in Form einer Zigarettentabak-Patrone zur Verfügung gestellt, deren Tabakfüllung in eine vorgefertigte Zigarettenhülse handelsüblicher Art überführbar ist.

Obwohl es sich bei dem letztgenannten Vorschlag um eine ganz erhebliche Verbesserung gegenüber dem genannten Stand der Technik handelt, ist nicht zu übersehen, daß die Tabakpatrone eine Umhüllung, nämlich Stranghülle, aus nicht rauchbarem Material aufweist. Die Stranghülle stellt hinsichtlich des Endproduktes "Zigarette" ein überflüssiges, nur einmal brauchbares Hilfsmaterial dar. Ferner sind bei dem letztgenannten Vorschlag noch weitere Hilfsmittel zur Überführung des vorportionierten Tabakvorrats aus der Stranghülle in die Zigarettenpapierhülse erforderlich, zumindest ein Ausstoßschieber. Die Handhabung desselben ohne weitere Hilfsmittel zum Einführen der gefüllten Tabakpatrone in die leere Zigarettenpapierhülse und Festhalten der Stranghülle der Tabakpatrone beim Überführen des Tabakvorrats dürfte selbst für geübte Zigaretten-Eigenhersteller Schwierigkeiten bereiten.

Der vorliegenden Erfindung liegt nun die Aufgabe zugrunde, den letztgenannten Vorschlag dahingehend zu verbessern, daß das Tabakerzeugnis nur noch aus durch Rauchen konsumierbaren Bestandteilen mit Ausnahme eines möglichen Filters besteht und die Selbstverfertigung von mit fabrikatorisch hergestellten Zigaretten ohne weiteres vergleichbaren Zigaretten aus diesen Bestandteilen und einer Zigarettenpapierhülse auch ohne Hilfsmittel, wie Ausstoßschieber oder dergleichen, möglich ist.

Dieses Ziel wid erfindungsgemäß durch das in Anspruch 1 angegebene System gelöst. Die in Anspruch 9 angegebene Vorrichtung dient zur erleichterten Einführung der Tabakportion in eine Zigarettenpapierhülse.

Durch die Erfindung wird ähnlich wie durch den Vorschlag nach dem DE-U-8 309 186 ein System zur Eigenverfertigung von Zigaretten durch den Verbraucher geschaffen, das technisch und wirtschaftlich in optimaler Weise die Vorteile der hoch entwickelten, weitgehend automatisierten industriellen Zigarettenfertigungstechnik für die Bedürfnisse der zunehmenden Zahl von Selbststopfern dienstbar macht, indem diesen ein für die problemlose Fertigstellung der Zigarette durch den Verbraucher geeignetes System zur Verfügung gestellt wird. Gegenüber den bekannten Lösungen zum Selbststopfen von Zigaretten zeichnet sich die Erfindung darüber hinaus noch dadurch aus, daß apparative Hilfsmittel zur Eigenfertigung von Zigaretten nicht unbedingt erforderlich sind und daß insbesondere die industriell vorgefertigten Vorprodukte mit Ausnahme des Filters - sofern ein solcher vorgesehen bzw. gewünscht ist vollständig rauchbar sind, d. h. aus rauchbaren Materialien bestehen. Die nach den Patentansprüchen 3 und 4 vorgeschlagenen Stranghüllen werden im konfektionierten Zustand mitgeraucht. Sie entfallen damit als wegzuwerfendes überflüssiges Hilfsmittel. Auch ist es nicht mehr erforderlich, den Tabakvorrat aus der Stranghülle in die Zigarettenpapierhülle zu überführen, das durchaus eine gewisse Geschicklichkeit erfordert, vor allem wenn nicht geeignete Hilfsmittel bzw. Geräte dafür zur Verfügung stehen.

Auch spielen bei der Erfindung Feuchtigkeitseinflüsse auf den Tabakvorrat beim Überführen in eine vorgefertigte Zigarettenpapierhülse keine Rolle mehr. Der Tabakvorrat nach der Erfindung behält seine ursprüngliche Form stets bei. Ist bei den bekannten Selbststopfsystemen der Tabakvorrat lagerungs-, witterungs- oder klimabedingt zu trocken geworden, läßt er sich beim Überführen aus der Stranghülle in eine vorgefertigte Zigarettenpapierhülse mittels eines Ausstoßschiebers nicht in vorbestimmter Weise zusammendrücken mit der Folge, daß aus der Zigarettenpapierhülse ein sogenannter Tabakbart vorsteht. Ist der Tabakvorrat andererseits zu feucht, wird er beim Überführen aus der Stranghülle in die Zigarettenpapierhülse durch den Ausstoßschieber zu stark zusammengepreßt. Der vordere Endabschnitt der Zigarettenpapierhülse ist dann ohne Tabak. Das Ziel, eine der industriell gefertigten Zigarette entsprechende Zigarette durch Eigenverfertigung zu erhalten, ist dabei verfehlt.

Von ganz besonderem Interesse ist die Ausführungsform nach Patentanspruch 4, wonach die Stranghülle durch eine poröse und/oder mit Perforationen, Schlitzen oder dergleichen versehene Tabakfolie gebildet ist, die zugleich Bestandteil des Tabakvorrats ist. Der Tabakstrang ist bei dieser Ausführungsform praktisch vollständig aus Tabak hergestellt. Die Umhüllung der Tabakportion beeinflußt den Geschmack praktisch nicht. Aufgrund der Porosität und/oder der vorgesehenen Perforationen, Schlitze oder dergleichen in der als Stranghülle dienenden Tabakfolie ist der Tabakstrang als solcher nicht rauchbar, obwohl er vollständig aus durch Rauchen konsumierbarem Material besteht. Nach dem Einführen in eine Zigarettenpapierhülse wird der Tabakstrang jedoch als Zigarette rauchbar. Die Wirkung der Porosität bzw. Perforationen, Schlitze oder dergleichen geht durch das dicht anliegende Zigarettenpapier verloren. Die Verwendung einer Tabakfolie als Stranghülle ist auch fertigungstechnisch höchst vorteilhaft, da der erfindungsgemäße Tabakstrang nach Art einer Zigarette auf herkömmlichen Zigarettenmaschinen hergestellt werden kann, und zwar vor allem sehr maßgenau hinsichtlich des an die Zigarettenpapierhülse angepaßten Kreisquerschnitts. Es wird eine hervorragende Durchmessergenauigkeit über die gesamte Länge des Tabakstrangs erreicht, die für die Paßgenauigkeit desselben innerhalb der Zigarettenpapierhülse von höchster Wichtigkeit ist. Vorzugsweise wird eine Umhüllung mit maximaler Luftdurchlässigkeit verwendet. Es muß nur gewährleistet sein, daß der an sich lose Tabakvorrat durch die Umhüllung bzw. Stranghülle formstabil und maßgenau zusammengegehalten ist. Im Extremfall kann die Umhüllung daher auch netzartig ausgebildet sein.

Bei Verwendung von filterlosen Zigarettenpapierhülsen kann zur Ausbildung von Filterzigaretten an einem stirnseitigen Ende des Tabakstrangs ein Filterstück herkömmlicher Art angesetzt sein.

Zum erleichterten Einführen des erfindungsgemäßen Tabakstrangs in eine vorgefertigte Zigarettenpapierhülse eignet sich besonders eine trichterartige Hülse gemäß Anspruch 9.

Zum Zwecke des erleichterten Einführens des Tabakstrangs in eine vorgefertigte Zigarettenpapierhülse kann der Tabakstrang zumindest an einem seiner stirnseitigen Endabschnitte etwas konisch verjüngt ausgebildet sein. Dann ist ein Einführtrichter der beschriebenen Art noch weniger erforderlich.

Bei den Toleranzen gemäß Anspruch 2 sind irgendwelche Hilfsmittel zur Konfektionierung einer Zigarette auf keinen Fall erforderlich. Auch eine konische Verjüngung des Tabakstranges aus einem Ende ist entbehrlich.

Nachstehend widr ein Ausführungsbeispiel der Erfindung anhand der Zeichnung näher beschrieben. Es zeigen:
Fig. 1 in auseinandergezogener perspektivischer Darstellung ein System zur Selbstverfertigung einer Zigarette gemäß einer bevorzugten Ausführungsform der Erfindung zur Verwendung in Verbindung mit vorgefertigten Zigarettenpapierhülsen der herkömmlichen, von Selbststopfern verwendeten Art;
Fig. 2 einen Querschnitt durch einen Tabakstrang nach Fig. 1 in vergrößertem Maßstab; und
Fig. 3 eine Vorrichtung zum erleichterten Einführen eines erfindungsgemäß ausgebildeten Tabakstrangs in eine vorgefertigte Zigarettenpapierhülse mit Filter.

Fig. 1 zeigt einen industriell vorgefertigten formstabilen Tabakstrang 10 in Zuordnung zu einer ebenfalls industriell vorgefertigten Zigarettenpapierhülse 11 mit Filter 12, der von Selbststopfern verwendeten herkömmlichen Art. Das wesentliche Element des Systems ist der formstabile Tabakstrang, der außerhalb der Zigarettenpapierhülse 11 nicht als Zigarette rauchbar ist, jedoch im übrigen vollständig aus durch Rauchen konsumierbarem Material besteht. Bei der beispielhaft dargestellten Ausführungsform nach den Fig. 1 und 2 besteht der Tabakstrang 10 aus einer Stranghülle 13 aus dünnem Tabak-Folienmaterial, das mit Perforationen 14 versehen ist. Die Perforationen 14 erstrecken sich entsprechend Fig. 1 über die gesamte Länge des Tabakstrangs 10. Vorzugsweise sind die Perforationen 14 über die Länge und den Umfang des Tabakstrangs 10 etwa gleichmäßig verteilt angeordnet. Statt Perforationen kann auch ein poröses Tabak-Folienmaterial als Stranghülle 13 verwendet werden. Die Stranghülle 13 enthält eine herstellerseitig eingebrachte strangartige Tabakfüllung 15. Die Tabakfüllung 15 in der Stranghülle 13 ist etwa so dicht gepackt wie in einer industriell gefertigten Zigarette. Der Tabakstrang weist eine Länge auf, die etwa der Länge des Tabakaufnahmeraums 16 einer handelsüblichen Zigarettenpapierhülse 11 entspricht. Der äußere Durchmesser des Tabakstrangs ist geringfügig, vorzugsweise etwa 1/20 - 3/10 mm kleiner als der Innendurchmesser der Zigarettenpapierhülse 11, so daß er problemlos in die Zigarettenpapierhülse 11 eingeführt bzw. eingeschoben werden kann. Die Tabakfüllung 15 entspricht mengenmäßig der für die fertige Zigarette gewünschten dichten Packung der Zigarettenhülse 11, und zwar - wie dargelegt - entsprechend einer normalen fabrikatorisch hergestellten Zigarette. Der Querschnitt des Tabakstrangs 10 ist in Anpassung an den freien Querschnitt der Zigarettenpapierhülse 11 über die gesamte Länge kreisrund ausgebildet, so daß er ohne Beschädigung der Zigarettenpapierhülse in diese einführbar ist unter satter Anlage an die Innenseite der Zigarettenpapierhülse.

Statt eines Tabak-Folienmaterials zur Ausbildung der Stranghülle 13 kann poröses und/oder mit Perforationen, Schlitzen oder dergleichen versehenes Zigarettenpapier verwendet werden. Auch ist es denkbar, die Stranghülle netzartig oder als luftdurchlässige filmartige Beschichtung auszubilden. Es muß lediglich sichergestellt sein, daß die Stranghülle aus rauchbarem Material besteht und über die gesamte Länge so luftdurchlässig ausgebildet ist, daß ein Rauchen des Tabakstrangs nach Art einer Zigarette nicht möglich ist.

Es ist erkennbar, daß bei dem beschriebenen System keine Stranghülle als Wegwerfteil übrig bleibt. Insofern stellt das beschriebene System hinsichtlich Materialverbrauch sowie Fertigungs-und Handhabungstechnik einen erheblichen Fortschritt gegenüber den vorbekannten Lösungen dar.

Anhand von Fig. 3 wird die Selbstverfertigung einer Zigarette mit Hilfe des erfindungsgemäßen Systems unter Verwendung eines Einführtrichters erläutert, der mit der Bezugsziffer 18 gekennzeichnet ist. Der Einführtrichter 18 umfaßt einen Trichterabschnitt 19 sowie an seinem durchmesserkleineren Ende 20 einen zylindrischen Hülsenabschnitt 21, auf den die Zigarettenpapierhülse 11 aufgeschoben ist. Die Länge des Hülsenabschnitts 21 beträgt etwa 8 bis 12, vorzugsweise etwa 10 mm, so daß die aufgeschobene Zigarettenpapierhülse 11 bequem zwischen zwei Fingern, vorzugsweise Zeigefinger 22 und Daumen 23, am Hülsenabschnitt 21 bzw. Einführtrichter 18 während des Einführens des Tabakstrangs 10 in die noch leere Zigarettenpapierhülse 11 festgeklemmt bzw. festgehalten werden kann. Das Einführen des Tabakstrangs 10 in die Zigarettenpapierhülse 11 erfolgt sowohl in Fig. 1 als auch in Fig. 3 in Richtung des Pfeiles "P".

Die Besonderheit des Einführtrichters sind die am Zigaretteninneren bzw. an dem dem Trichterabschnitt 19 abgewandten Ende des zylindrischen Hülsenabschnitts 21 innenseitig angeordneten messerartigen Vorsprünge 24, die die äußere Stranghülle 13 des vorgefertigten Tabakstrangs 10 beim Einführen in die Zigarettenpapierhülse 11 durch den Einführtrichter 18 hindurch aufschlitzen, so daß der Tabakvorrat 15 sich innerhalb des Tabakaufnahmeraums der Zigarettenpapierhülse 11 radial nach außen ausdehnen kann, wodurch er in der Zigarettenpapierhülse 11 sicher und satt anliegend gehalten ist. Bei dem in Fig. 3 dargestellten Ausführungsbeispiel sind zwei diametral angeordnete Trennmesser 24 vorgesehen. Grundsätzlich genügt ein einziges Trennmesser. Vorzugsweise sind drei etwa gleichmäßig über den Umfang verteilt angeordnete Trennmesser vorgesehen, die jeweils rasierklingenartig ausgebildet sind. Statt der Trennmesser 24 können auch nadelartige Vorsprünge zum Aufschlitzen bzw. Aufreißen der Stranghülle 13 dienen. Die Trenneinrichtung ist auch dann von Vorteil, wenn der Tabakstrang durch die Tabakfasern miteinander verbindende, an sich rauchbare Bindemittel zu einem formstabilen Tabakstock zusammengehalten ist. Es genügt bereits eine geringe radiale Expansion des Tabakstrangs innerhalb der Zigarettenpapierhülse, um einen sicheren Halt desselben in der Zigarettenpapierhülse zu gewährleisten.

Zum erleichterten Ansetzen des Einführtrichters 18 bzw. Hülsenabschnitts 21 an die stirnseitige Öffnung der leeren Zigarettenpapierhülse 11 ist die äußere Mantelfläche des Hülsenabschnitts 21 zum freien Ende hin vorzugsweise geringfügig konisch verjüngt ausgebildet. Im übrigen ist die Wandstärke zumindest des zylindrischen Hülsenabschnitts 21 minimal bemessen. Sie beträgt etwa 0,15 bis 0,3 mm. Die Formstabilität des Hülsenabschnitts 21 ist durch die kreisrunde Querschnittsform sowie den Anschluß an den Trichterabschnitt 19 gewährleistet, der vorzugsweise eine etwas größere Wandstärke aufweist. Der Einführtrichter 18 kann aus rostfreiem Stahlblech oder auch Kunststoff hergestellt sein. Der innenseitige Übergang zwischen dem zylindrischen Hülsenabschnitt 21 und dem Trichterabschnitt 19 (im Bereich des durchmesserkleineren Endes 20 des Trichterabschnitts 19) ist abgerundet, so daß der Tabakstrang 10 sich problemlos in die Zigarettenpapierhülse 11 durch den Einführtrichter 18 hindurch einführen läßt. Im Bereich des durchmesserkleineren Endes 20 des Trichterabschnitts 19 bzw. im Bereich des Anschlusses des zylindrischen Hülsenabschnitts 21 am Trichterabschnitt 19 ist ein äußerer Ringflansch 25 vorgesehen, der als Anschlag für die über den Hülsenabschnitt 21 geschobene Zigarettenpapierhülse 11 dient.

Zusammenfassend ergeben sich durch das erfindungsgemäße System folgende Vorteile:
- Exakte Tabak-Vorportionierung durch industrielle Fertigung;
- stets gleichbleibender Geschmack;
- gleichbleibendes Rauchverhalten (Abrauchdauer, Zug) ;
-gleichbleibender vorbestimmter Schadstoffgehalt, bezogen auf eine bestimmte Zigarettenpapierhülle,
-extrem einfache Herstellung einer mit einer fabrikatorisch hergestellten Zigarette ohne weiteres vergleichbaren Zigarette;
- keine Stranghülle als Wegwerfteil; und
-günstigere steuerrechtliche Bewertung im Vergleich zu industriell gefertigten Zigaretten.

Das erfindungsgemäße System ist auch z. B. für die Eigenfertigung von Zigarren oder dgl. geeignet.

## Patentansprüche

1. System zur Selbstverfertigung von Zigaretten, insbesondere Filterzigaretten, bestehend aus:
a) einer Zigarettenpapierhülse (11),
b) einer der Tabakfüllung einer fertigen Zigarette angepaßten Tabakportion (15), deren Mantelfläche luftdurchlässig ist, so daß sie als solche nicht abrauchbar ist; dadurch gekennzeichnet, daß
c) die Mantelfläche der Tabakportion (15) aus einer Umhüllung (13) aus vollständig rauchbarem Material gebildet ist, so daß die Tabakportion (15) samt Umhüllung (13) als Ganzes durch Rauchen konsumierbar ist, und daß
d) die Tabakportion (15) formstabil und in Querschnitt und Länge an den Tabakaufnahmeraum (16) der Zigarettenpapierhülse (11) angepaßt ist derart, daß die Mantelfläche unter Beibehaltung der vorgegebenen Form der Tabakportion (15) hinsichtlich Länge und Querschnitt an der Innenfläche der Zigarettenpapierhülse (11) dicht anliegt.

2. System nach Anspruch 1, dadurch gekennzeichnet, daß die Tabakportion (15) einen kreisrunden Querschnitt entsprechend dem Querschnitt der Zigarettenpapierhülse aufweist, wobei der Durchmesser der Tabakportion (15) nur geringfügig, etwa 1/20 - 3/10 mm kleiner ist als der Innendurchmesser der Zigarettenpapierhülse (11), so daß nach Einführung eine satte Umschließung der Tabakportion (15) durch die Zigarettenpapierhülse (11) gewährleistet ist.

3. System nach Anspruch 1, dadurch gekennzeichnet, daß die Umhüllung (13) durch Zigarettenpapier oder eine filmartige Beschichtung gebildet ist, das bzw. die derart porös und/oder mit Perforationen, Schlitzen oder dgl. versehen ist, daß die mit diesem Papier bzw. dieser Beschichtung umhüllte Tabakportion (15) als solche nicht rauchbar ist.

4. System nach Anspruch 1, dadurch gekennzeichnet, daß die Umhüllung (13) durch eine poröse und/oder mit Perforationen, Schlitzen oder dgl. versehene Tabakfolie gebildet ist.

5. System nach einem der Ansprüche 1 bis 4, dadurch gekennzeichnet, daß an einem stirnseitigen Ende der Tabakportion (15) ein Filterstück herkömmlicher Art angesetzt ist.

6. System nach einem der Ansprüche 1 bis 5, dadurch gekennzeichnet, daß die Tabakportion (15) zumindest an einem seiner stirnseitigen Endabschnitte etwa konisch verjüngt ausgebildet ist.

7. Verfahren zum Selbstverfertigen von Zigaretten bzw. Filter-Zigretten durch den Verbraucher unter Verwendung eines Systems nach einem der Ansprüche 1 bis 6, dadurch gekennzeichnet, daß die Tabakportion (15) unmittelbar in eine vorgefertigte Zigarettenpapierhülse (11) eingeführt wird.

8. Verfahren nach Anspruch 7, dadurch gekennzeichnet, daß die Tabakportion (15) unter Verwendung eines an die stirnseitige Öffnung der Zigarettenpapierhülse (11) ansetzbaren Einführtrichters (18) oder dgl. in die Zigarettenpapierhülse (11) eingeschoben wird.

9. Vorrichtung zum Einführen des Tabakerzeugnisses nach einem der Ansprüche 1 bis 6 in eine vorgefertigte Zigarettenpapierhülse (11) zur Durchführung des Verfahrens nach Anspruch 7 oder 8, gekennzeichnet durch eine trichterartige Hülse (18), die mit einem durchmesserkleineren Ende (20) an die stirnseitige Öffnung der Zigarettenpapierhülse (11) ansetzbar ist, wobei der Innendurchmesser dieses Endes (20) etwa gleich dem Innendurchmesser der Zigarettenpapierhülse (11) ist und daß am durchmesserkleineren Ende (20) des Einführtrichters (18) bzw. an dem dem Trichterabschnitt (19) des Einführtrichters (18) abgewandten Ende des zylindrischen Hülsenabschnitts (21) innenseitig eine die Tabakportion (15) beim Einführen in die Zigarettenpapierhülse (11 ) längs seiner Umhüllung (13) aufschlitzende oder aufreißende Einrichtung, vorzugsweise in Form mindestens eines nach innen vorstehenden klingenartigen Messers (24), nadelartigen Vorsprungs oder dgl. vorgesehen ist.

## Claims

1. A system for making one's own cigarettes, more particularly filter cigarettes, consisting of:
a) a cigarette paper tube (11),
b) a tobacco portion (15) which is adapted to the tobacco filling of a finished cigarette and the outer surface of which is airpermeable so that it cannot be smoked as such; characterised in that
c) the outer surface of the tobacco portion (15) is formed from a covering (13) of completely smokable material so that the tobacco portion (15) together with the covering (13) is consumable by smoking as a whole and
d) the tobacco portion (15) is dimensionally stable and its cross-section and length are adapted to the tobacco receiving space (16) of the cigarette paper tube (11) in such manner that the outer surface bears in sealing-tight relationship against the inner surface of the cigarette paper tube (11) while the given form of the tobacco portion (15) in respect of length and cross-section is maintained.

2. A system according to claim 1, characterised in that the tobacco portion (15) has a circular cross-section corresponding to the cross-section of the cigarette paper tube, the diameter of the tobacco portion (15) being only slightly smaller, about 1/20 - 3/10 mm smaller, than the inside diameter of the cigarette paper tube (11), so that snug enclosure of the tobacco portion (15) by the cigarette paper tube (11) is guaranteed after introduction.

3. A system according to claim 1, characterised in that the covering (13) is formed by cigarette paper or a film-like coating which is so porous and/or provided with perforations, slots or the like that the tobacco portion (15) enclosed in said paper or said coating is not smokable as such.

4. A system according to claim 1, characterised in that the covering (13) is formed by a porous tobacco foil provided with perforations, slots or the like.

5. A system according to any one of claims 1 to 4, characterised in that a filter tip of conventional type is attached to one end face of the tobacco portion (15).

6. A system according to any one of claims 1 to 5, characterised in that the tobacco portion (15) tapers substantially conically at least at one of its end face portions.

7. A method of making one's own cigarettes or filter cigarettes by the user using a system according to any one of claims 1 to 6,
characterised in that the tobacco portion (15) is introduced directly into a pre-fabricated cigarette paper tube (11).

8. A method according to claim 7, characterised in that the tobacco portion (15) is pushed into the cigarette paper tube (11) using an entry funnel (18) or the like which is attachable to the end face opening of the cigarette paper tube (11).

9. Apparatus for introducing the tobacco product according to any one of claims 1 to 6 into a prefabricated cigarette paper tube (11) to perform the method according to claim 7 or 8, characterised by a funnel-like tube (18), a smaller-diameter end (20) of which is attachable to the end face opening of the cigarette paper tube (11), the inside diameter of this end (20) being substantially equal to the inside diameter of the cigarette paper tube (11), and a device, preferably in the form of at least one inwardly projecting blade-like knife (24), a projection in the form of a needle, or the like, is provided on the inside at that end of the cylindrical tube portion (21) which is remote from the funnel portion (19) of the entry funnel (18), said device slitting or tearing the tobacco portion (15) along its covering (13) when it is introduced into the cigarette paper tube (11).

## Revendications

1. Système pour l'autofabrication de cigarettes, en particulier de cigarettes à bout filtre, composé de:
a) une douille de papier à cigarettes (11),
b) une portion de tabac (15) qui est adaptée à la charge de tabac d'une cigarette terminée et dont la surface latérale est perméable à l'air de sorte qu'elle n'est pas fumable en tant que telle, caractérisé en ce que
c) la surface latérale de la portion de tabac (15) est constituée par une enveloppe (13) réalisée à partir d'une matière entièremement fumable de telle façon que la portion de tabac (15) et l'enveloppe (13) peuvent se consumer ensemble en fumant, et que
d) la portion de tabac (15) est indéformable et adaptée, quant à la section transversale et à la longueur, à l'espace de réception de tabac (16) de la douille de papier à cigarettes (11) de telle façon que la surface latérale est appliquée étroitement contre la surface intérieure de la douille de papier à cigarettes (11) tout en conservant la forme prédéterminée de la portion de tabac (15) en ce qui concerne la longueur et la section.

2. Système selon la revendication 1, caractérisé en ce que la portion de tabac (15) présente une section circulaire conformément à la section de la douille de papier à cigarettes, le diamètre de la portion de tabac (15) n'étant que légèrement - d'environ 1/20 à 3/10 mm - inférieur au dimaètre intérieur de la douille de papier à cigarettes (11) de telle façon que, après l'introduction, la douille de papier à cigarettes (11) assure un enroulement épousant parfaitement la surface de la portion de tabac (15).

3. Système selon la revendication 1, caractérisé en ce que l'enveloppe (13) est réalisée en papier à cigarettes, ou sous la forme d'une enduction de type pellicule, qui est poreux et/ou muni de perforations, de fentes ou d'orifices analogues de telle façon que la portion de tabac (15) entourée par ce papier voire cette enduction n'est pas fumable en tant que telle.

4. Système selon la revendication 1, caractérisé en ce que l'enveloppe (13) est constituée par une feuille de tabac poreuse et/ou munie de perforations, de fentes ou d'orifices analogues.

5. Système selon l'une quelconque des revendications 1 à 4, caractérisé en ce qu'un bout filtre de type traditionnel est rapporté à l'une des extrémités frontales de la portion de tabac (15).

6. Système selon l'une quelconque des revendications 1 à 5, caractérisé en ce que la portion de tabac (15) présente un léger rétrécissement conique à l'une de ses sections terminales.

7. Procédé pour l'autofabrication de cigarettes voire de cigarettes à bout filtre par le consommateur avec mise en oeuvre d'un système selon l'une quelconque des revendications 1 à 6, caractérisé en ce que la portion de tabac (15) est introduite directement dans une douille de papier à cigarettes (11) préfabriquée.

8. Procédé selon la revendication 7, caractérisé en ce que la portion de tabac (15) est poussée dans la douille de papier à cigarettes (11) avec utilisation d'un entonnoir d'introduction (18) ou d'un élément analogue pouvant être adapté à l'ouverture frontale de la douille de papier à cigarettes (11).

9. Dispositif pour l'introduction du produit de tabac selon l'une quelconque des revendications 1 à 6 dans une douille de papier à cigarettes (11) préfabriquée pour la mise en oeuvre du procédé selon l'une des revendications 7 ou 8, caractérisé en ce qu'il comprend une douille (18) en forme d'entonnoir qui peut être adaptée, avec une extrémité (20) de diamètre inférieur, à l'ouverture frontale de la douille de papier à cigarettes (11), le diamètre intérieur de cette extrémité (20) étant à peu près égal au diamètre intérieur de la douille de papier à cigarettes (11), et que l'extrémité (20) de diamètre inférieur de l'entonnoir d'introduction (18) voire l'extrémité de la section de douille cylindrique (21) opposée à la section d'entonnoir (19) de l'entonnoir d'introduction 18 est pourvue intérieurement d'un dispositif fendant ou déchirant la portion de tabac (15) le long de son enveloppe (13) lors de l'introduction dans la douille de papier à cigarettes (11), de préférence sous la forme d'au moins une lame (24), une saillie en forme d'aiguille ou un élément analogue, dépassant vers l'intérieur.
